# DEMANDE DE BREVET EUROPEEN

(11) **EP 3 835 884 A1**
(43) Date de publication de la demande: **16.06.2021**
(21) Numéro de dépôt: 19214449.1
(22) Date de dépôt: 09.12.2019
(51) Int. Cl.: G04B 37/02

(54) **MONTRE ELECTRONIQUE COMPRENANT UN DISPOSITIF DE DEWAR**

(71) Demandeur: Omega SA, 2502 Bienne (CH)
(72) Inventeur: FRANZI, Edoardo, 1400 Cheseaux-Noréaz (CH)
(74) Mandataire: ICB SA

(57) **Abrégé**

L'invention concerne une montre électronique (2) comprenant un bracelet (4) et une boîte de montre (6) comportant au moins un composant électrique ou électronique (8a-8g), ladite montre comprenant au moins un dispositif de Dewar (10) configuré pour renfermer au moins un desdits composants électriques ou électroniques (8a-8g).

## Description

### Domaine technique

L'invention concerne une montre électronique comprenant un dispositif de Dewar, une telle montre étant notamment adaptée à fonctionner sous des températures extrêmes. Une telle montre électronique est par exemple une montre à quartz.

### Arrière-plan technologique

Une montre électronique comprend classiquement un bracelet et une boîte de montre comportant plusieurs composants électriques ou électroniques. Il est connu dans l'état de la technique que Certains de ces composants ne supportent pas des températures extrêmes, et cessent de fonctionner correctement à ces températures. Typiquement, les écrans à cristaux liquides LCD (de l'anglais Liquid Crystal Display) utilisant des diodes électroluminescentes ou encore les quartz tolèrent des températures n'excédant pas 80 °C (degrés Celcius) environ, et ne descendant pas en-dessous de 0 °C. Or, dans des environnements particuliers tels que par exemple les missions spatiales ou lunaires, les températures peuvent fréquemment atteindre des valeurs de l'ordre de sensiblement -150 °C à +125 °C.

Il existe donc un besoin de pouvoir disposer d'une montre électronique munie d'une boîte de montre comportant un ou plusieurs composants électroniques, et pouvant supporter de telles températures extrêmes tout en fonctionnant de manière nominale.

### Résumé de l'invention

A cet effet, l'invention concerne une montre électronique comprenant un bracelet et une boîte de montre comportant au moins un composant électrique ou électronique, ladite montre comprenant au moins un dispositif de Dewar configuré pour renfermer au moins un desdits composants électriques ou électroniques.

Grâce à la présence dans la boîte de montre d'au moins un dispositif de Dewar qui encapsule les composants électriques ou électroniques de la montre, ces derniers sont protégés d'éventuelles températures extrêmes à l'extérieur pouvant être compris entre -150 et +125 degrés Celsius. Une telle configuration de montre permet ainsi d'utiliser des composants électriques ou électroniques standard dans des contextes et des environnements où les températures peuvent être extrêmes, tels que par exemple des missions spatiales ou lunaires. Ceci permet ainsi une rationalisation des coûts ainsi que de maintenir une complexité raisonnable pour les composants utilisés dans la montre pour de telles missions.

Dans d'autres modes de réalisation :
- la boîte de montre comprend une enceinte dans laquelle est compris au moins un dispositif de Dewar renfermant au moins un desdits composants électriques ou électroniques ;
- le dispositif de Dewar est formé en tout ou partie par la boîte de montre et renferme au moins un desdits composants électriques ou électroniques ;
- le dispositif de Dewar comprend les pièces suivantes de la boîte de montre : une carrure, une glace et un fond ;
- la carrure et le fond de la boîte forme une pièce monobloc, ladite pièce définissant une ouverture opposée au fond qui est susceptible d'être refermée par la glace de ladite montre notamment de manière amovible ;
- la carrure et la glace de la boîte de montre forme une pièce monobloc, ladite pièce définissant une ouverture opposée à la glace qui est susceptible d'être refermée par le fond de ladite montre notamment de de manière amovible ;
- le dispositif de Dewar comprend deux parois minces imbriquées l'une dans l'autre, une paroi interne délimitant un espace à l'intérieur duquel est agencé le ou chaque composant électrique ou électronique, une paroi externe étant agencée du côté extérieur de la montre, un espace vide ou quasi-vide séparant la paroi interne de la paroi externe ;
- ledit au moins un composant électrique ou électronique est choisi parmi le groupe consistant en : un dispositif d'affichage, un processeur, une mémoire, un composant de stockage d'énergie, un moteur, un circuit intégré et un oscillateur électronique, et
- la montre est une montre à quartz.

### Brève description des figures

D'autres particularités et avantages ressortiront clairement de la description qui en est faite ci-après, à titre indicatif et nullement limitatif, en référence aux figures annexées, dans lesquelles :
- la figure 1 est une représentation schématique d'une vue de dessus d'une première variante de la montre électronique dont une boîte est formée en tout ou partie par un dispositif de Dewar, selon un mode de réalisation de l'invention ;
- la figure 2 est une vue en coupe selon l'axe II-II de la représentation schématique de la représentation schématique de la première variante de la montre électronique illustrée sur la figure 1, selon le mode de réalisation de l'invention, et
- la figure 3 est une représentation schématique d'une vue de dessus d'une deuxième variante de la montre électronique dont la boîte comprend une enceinte dans laquelle est compris au moins un dispositif de Dewar susceptible de renfermer au moins un composant électrique ou électronique de ladite montre, selon un mode de réalisation de l'invention.

### Description détaillée de l'invention

Les figures 1 à 3 représentent une montre électronique 2 selon l'invention. La montre électronique 2 comprend un bracelet 4 et une boîte de montre 6. Sans que cela ne soit limitatif dans le cadre de la présente invention, la montre électronique 2 est par exemple une montre à quartz.

La boîte de montre 6 comporte de manière classique au moins un composant électrique ou électronique 8a-8g. Dans des variantes de réalisation particulières de la montre illustrées sur les figures 1 à 3, la boîte de montre 6 comporte sept composants électriques ou électroniques 8a-8g, qui constituent des parties sensibles de la montre 2. Bien entendu, la boîte de montre 6 peut comporter plus de composants électriques ou électroniques que ceux représentés sur ces figures, ou ne peut comporter qu'un sous-ensemble de composants parmi les composants 8a-8g. Dans ces variantes, la boîte de montre 6 comporte ainsi par exemple un dispositif d'affichage 8a, un processeur 8b, une mémoire 8c, un composant de stockage d'énergie 8d, un moteur 8e, un circuit intégré 8f et un oscillateur électronique 8g.

Dans ces différentes variantes illustrées sur les figures 1 à 3, la boîte de montre 6 comporte en outre un dispositif de Dewar 10. Ce dispositif de Dewar 10 présente les mêmes propriétés et caractéristiques qu'un tube/vase de Dewar bien connu dans l'état de la technique. Ainsi qu'on le verra par la suite, les propriétés et caractéristiques de ce dispositif de Dewar 10 participent à lui conférer une bonne isolation thermique au regard de températures pouvant régner dans l'environnement extérieur dans lequel il peut être localisé. Ce dispositif comprend un espace de confinement/d'encapsulation qui est ici un volume défini à l'intérieur de ce dispositif 10 et qui est prévu pour recevoir au moins un des dits composants électriques ou électroniques 8a-8g afin qu'il soit isolé thermiquement de l'environnement extérieur.

Dans la première variante de cette montre, représentée sur les figures 1 et 2, la boîte de montre 6 comporte donc ce dispositif de Dewar 10. Plus précisément, ce dispositif de Dewar 10 est formé en tout ou partie par la boîte de montre 6. Un tel dispositif de Dewar 10 est pré configuré pour renfermer au moins un desdits composants électriques ou électroniques 8a-8g. Autrement dit, ce dispositif 10 comprend l'espace 14 dans lequel chaque composant peut être agencé en étant encapsulé dans cet espace 14.

Dans une première alternative de cette première variante visible sur les figures 1 et 2, le dispositif de Dewar 10 peut renfermer l'ensemble des composants électriques ou électroniques 8a-8g de la montre 2. Dans ce contexte, ce dispositif de Dewar 10 est alors formé par des pièces de la boîte de montre 6 telles qu'une carrure 20, une glace 18 et un fond 19. L'assemblage de ces pièces participe à réaliser l'espace de confinement 14 de ce dispositif de Dewar 10 prévu pour l'agencement des composants 8a-8g. Ces trois pièces la carrure 20, la glace 18 et le fond 19 peuvent être des pièces distinctes et jointes ensemble par la suite pour construire cette espace d'encapsulation 14. De manière alternative, la carrure 20 et le fond 19 de la boîte peuvent former ensemble une pièce monobloc visible sur la figure 2, ladite pièce monobloc définissant une ouverture opposée au fond 19 qui est susceptible d'être refermée par la glace 18 et ce, de manière amovible. D'une autre manière alternative, la carrure 20 et la glace 18 de la boîte de montre 6, peuvent former ensemble une pièce monobloc, ladite pièce monobloc définissant une ouverture opposée à la glace 18 qui est susceptible d'être refermée par le fond 19 et ce, aussi de manière amovible. Dans ces configurations, l'espace 14 est formé entre ces trois pièces.

Dans une deuxième alternative de cette première variante, non représentée sur les figures, le dispositif de Dewar 10 renferme au moins un des composants électriques ou électroniques 8a-8g de la montre. Dans ce contexte, ce dispositif de Dewar est alors formé par au moins deux pièces qui sont aptes à coopérer ensemble en étant assemblées ensemble pour former ce dispositif 10. De telles pièces comprennent une pièce de cloisonnement de la boîte de montre 6 qui peut avoir une forme particulière afin à la fois :
- de définir en coopérant avec au moins une autre pièce de la boite de montre 6, un espace 14 de confinement ou d'encapsulation qui tient compte du volume susceptible d'être occupé par le ou les composants 8a-8g, et
- de pouvoir être assemblée avec au moins une autre pièce de la boîte de montre 6, telle que tout ou partie de la paroi interne 12a de la carrure 20 de cette boîte 6, ou tout ou partie de la paroi interne 12a du fond 19 ou encore aux parois internes 12a de ce fond 19 et de cette carrure 20.

Dans une deuxième variante de la montre illustrée sur la figure 3, la boîte de montre 6 comprend une enceinte 21 comportant classiquement le mouvement de la montre et qui est délimitée notamment par les parois internes de la carrure 20 et du fond 19. Une telle enceinte 21 comporte aussi au moins un dispositif de Dewar 10 renfermant au moins un desdits composants électriques ou électroniques 8a-8g. Ce dispositif de Dewar 10 peut renfermer/encapsuler un seul composant ou plusieurs composants à la fois. Ce dispositif de Dewar 10 peut être intégré dans le mouvement de la montre 2.

Dans ces variantes, le dispositif de Dewar 10 comprend typiquement deux parois minces 12a, 12b imbriquées l'une dans l'autre. Une paroi interne 12a du dispositif 10 délimite l'espace de confinement /d'encapsulation 14 à l'intérieur duquel est agencé chaque composant électrique ou électronique 8a-8g. Une paroi externe 12b du dispositif 10 est agencée du côté extérieur de la montre 2. Le dispositif de Dewar 10 définit ainsi un espace vide ou quasi-vide 16 qui sépare la première paroi interne 12a de la seconde paroi externe 12b. Ces parois 12a, 12b sont de préférence réalisées de manière non limitative et non exhaustive en une matière métallique, en verre ou en des résines polymères thermodurcissables ou thermoplastiques renforcées de fibres de carbone ou de verre ou encore en matériaux céramiques.

On notera que lorsque les parois interne et externe 12a, 12b sont transparentes ou semi-transparentes en étant par exemple en verre, la surface extérieure de cette paroi interne 12a et la surface intérieure de cette paroi externe 12b sont revêtues d'un enduit réfléchissant métallique ou similaire, tel que par exemple une couche d'argent.

Dans cette montre 2, la glace 18 de la boîte de montre 6 est formée d'une une vitre transparente ou semi-transparente. Lorsque cette glace 18 est comprise dans le dispositif de Dewar c'est-à-dire qu'elle participe à la formation de ce dispositif 10, elle comprend alors des parois interne et externe qui sont aussi les parois interne et externe 12a, 12b du dispositif de Dewar 10 entre lesquelles parois 12a, 12b est donc aussi défini un espace vide ou quasi-vide 16.

Dans la première variante, lorsque la pièce de cloisonnement de la boîte de montre 6, la carrure, la glace et le fond participent à former le dispositif de Dewar, alors les parois internes et externes de cette pièce de cloisonnement, de cette carrure, de la glace et du fond sont aussi les parois interne et externe 12a, 12b du dispositif de Dewar 10 de cette montre 2. On comprend donc que ces parois internes et externes de la pièce de cloisonnement, de la carrure, de la glace et du fond participent alors à former ensemble les parois interne et externe 12a, 12b du dispositif de Dewar 10.

Un tel dispositif de Dewar 10 fournit ainsi à la montre 2 une très bonne isolation thermique vis-à-vis de l'environnement extérieur en empêchant la chaleur présente à l'extérieur de la montre 2 d'être transmise à l'intérieur de l'espace 14 par radiation. Ainsi, lorsque la température à l'extérieur de la montre 2 atteint des valeurs extrêmes, typiquement de l'ordre de -125 à +125 °C, la température à l'intérieur de l'espace d'encapsulation 14 reste quant à elle sensiblement égale à la température du milieu ambiant dans lequel l'encapsulation a été effectuée, typiquement de l'ordre de 20 °C. On conçoit ainsi qu'une telle configuration permet de protéger les composants électriques ou électronique 8a-8g de la montre 2, et de permettre ainsi leur fonctionnement dans des conditions de température extérieure extrêmes.

## Revendications

1. Montre électronique (2) comprenant un bracelet (4) et une boîte de montre (6) comportant au moins un composant électrique ou électronique (8a-8g), ladite montre comprenant au moins un dispositif de Dewar (10) configuré pour renfermer au moins un desdits composants électriques ou électroniques (8a-8g).

2. Montre électronique (2) selon la revendication précédente, **caractérisée en ce que** la boîte de montre (6) comprend une enceinte (21) dans laquelle est compris au moins un dispositif de Dewar (10) renfermant au moins un desdits composants électriques ou électroniques (8a-8g).

3. Montre électronique (2) selon la revendication 1, **caractérisé en ce que** le dispositif de Dewar (10) est formé en tout ou partie par la boîte de montre (6) et renferme au moins un desdits composants électriques ou électroniques (8a-8g).

4. Montre électronique (2) selon les revendications 1 ou 3, **caractérisée en ce que** le dispositif de Dewar (10) comprend les pièces suivantes de la boîte de montre (6) : une carrure (20), une glace (18) et un fond (19).

5. Montre électronique (2) selon la revendication précédente, **caractérisée en ce que** la carrure (20) et le fond (19) de la boîte forme une pièce monobloc, ladite pièce définissant une ouverture opposée au fond (19) qui est susceptible d'être refermée par la glace (18) de ladite montre notamment de manière amovible.

6. Montre électronique (2) selon la revendication 4, **caractérisée en ce que** la carrure (20) et la glace (18) de la boîte de montre (6) forme une pièce monobloc, ladite pièce définissant une ouverture opposée à la glace (18) qui est susceptible d'être refermée par le fond (19) de ladite montre (2) notamment de de manière amovible.

7. Montre électronique (2) selon l'une quelconque des revendications précédentes, **caractérisée en ce que** le dispositif de Dewar (10) comprend deux parois minces (12a, 12b) imbriquées l'une dans l'autre, une paroi interne (12a) délimitant un espace (14) à l'intérieur duquel est agencé le ou chaque composant électrique ou électronique (8a-8g), une paroi externe (12b) étant agencée du côté extérieur de la montre (2), un espace vide ou quasi-vide (16) séparant la paroi interne (12a) de la paroi externe (12b).

8. Montre électronique (2) selon l'une quelconque des revendications précédentes, **caractérisée en ce que** ledit au moins un composant électrique ou électronique (8a-8g) est choisi parmi le groupe consistant en : un dispositif d'affichage, un processeur, une mémoire, un composant de stockage d'énergie, un moteur, un circuit intégré et un oscillateur électronique.

9. Montre électronique (2) selon l'une quelconque des revendications précédentes, **caractérisée en ce que** la montre (2) est une montre à quartz.
